# EUROPÄISCHE PATENTSCHRIFT

(11) **EP 1 330 945 B1**
(45) Veröffentlichungstag und Bekanntmachung des Hinweises auf die Patenterteilung: **16.03.2005**
(21) Anmeldenummer: 01974243.6
(22) Anmeldetag: 11.09.2001
(51) Int. Cl.: H05B 41/392

(54) **ELEKTRONISCHES VORSCHALTGERÄT MIT VOLLBRÜCKENSCHALTUNG**
ELECTRONIC BALLAST COMPRISING A FULL BRIDGE CIRCUIT
BALLAST ELECTRONIQUE AVEC CIRCUIT EN PONT INTEGRAL

(30) Priorität: 16.10.2000 DE 10051139
(43) Veröffentlichungstag der Anmeldung: 30.07.2003
(62) Teilanmeldung aus: 04013891.9
(73) Patentinhaber: TridonicAtco GmbH & Co. KG, 6851 Dornbirn (AT)
(72) Erfinder: TRÖSTL, Alfred, A-6850 Dornbirn (AT); NACHBAUR, Alexander, A-6833 Fraxern (AT)
(74) Vertreter: Rupp, Christian, Dipl.-Phys.
(86) Internationale Anmeldenummer: PCT/EP2001/010497
(87) Internationale Veröffentlichungsnummer: WO 2002/034015

(56) Entgegenhaltungen:
- EP-A- 0 473 157
- EP-A- 0 633 711
- EP-A- 0 688 152
- WO-A-99/04605
- DE-A- 4 238 388
- DE-A- 4 416 042
- DE-A- 19 523 750
- US-A- 4 346 332
- WOOD P N: "HIGH FREQUENCY DISCHARGE LAMP BALLASTS USING POWER MOSFETS, IGBT'S AND HIGH VOLTAGE MONOLYTHIC DRIVERS" PCI PROCEEDINGS, Juni 1989 (1989-06), Seiten 307-324, XP000775812

## Beschreibung

Die vorliegende Erfindung betrifft ein elektronisches Vorschaltgerät mit einer Vollbrückenschaltung zum Steuern des Betriebsverhaltens und der Helligkeit einer Gasentladungslampe gemäß dem Oberbegriff des Anspruches 1 bzw. ein Verfahren zur Steuerung der Helligkeit einer Gasentladungslampe.

Elektronische Vorschaltgeräte mit Vollbrückenschaltungen werden vorzugsweise zum Betreiben von Hochdruckgasentladungslampen verwendet, finden aber auch für Niederdruckentladungslampen oder Leuchtstoffröhren Verwendung. Dabei bietet der Einsatz einer Vollbrückenschaltung die Möglichkeit, die Lampen mit einem - ggf. mit niedriger Frequenz umgepolten - Gleichstrom zu betreiben, wodurch das Entstehen von störenden elektromagnetischen Wechselfeldern reduziert werden kann. Femer ist in diesem Fall der sich durch die Hochfrequenz-Leitungsimpedanzen ergebende Einfluß der Lampenverdrahtung auf den Betrieb vernachlässigbar. Vorschaltgeräte mit Vollbrückenschaltungen sind beispielsweise in der DE 44 01 630 A1 oder der AT 392 384 B beschrieben.

Das Grundprinzip einer Vollbrückenschaltung ist in Fig. 6 dargestellt und soll im folgenden kurz erläutert werden. Die Vollbrückenschaltung wird durch vier steuerbare Schalter S1 bis S4, bei denen es sich im vorliegenden Beispiel um Feldeffekttransistoren handelt, gebildet, wobei die beiden ersten Schalter Slund S2 eine erste Halbbrücke und die beiden Schalter S3 und S4 eine zweite Halbbrücke bilden. Als Last der Vollbrückenschaltung ist in deren Diagonalzweig ein aus einer Induktivität L und einer Kapazität C bestehender Serienresonanzkreis angeordnet, d.h. die Serienschaltung aus der Induktivität L und dem Kondensator C verbindet den gemeinsamen Knotenpunkt zwischen den beiden Schaltern S1 und S2 der ersten Halbbrücke mit dem gemeinsamen Knotenpunkt zwischen den beiden Schaltern S3 und S4 der zweiten Halbbrücke. Parallel zu dem Kondensator C ist die Gasentladungslampe LA angeordnet. Der Eingang der Vollbrückenschaltung wird mit einer Gleichspannung U_{BUS} gespeist, der Ausgang der Vollbrückenschaltung ist über einen Widerstand R mit Masse verbunden.

Das Ansteuern der vier Schalter S1 bis S4 erfolgt durch zwei Treiberschaltungen T1 und T2, denen wiederum von einer Regelschaltung 6 die entsprechenden Steuerbefehle zum Ansteuern der Schalter S1 bis S4 übermittelt werden. Das Ansteuern der vier Schalter S1 bis S4 erfolgt in der Regel auf folgende Weise: Zunächst werden in einer ersten Phase die eine erste Brückendiagonale bildenden Schalter S1 und S4 aktiviert, während die beiden die zweite Brückendiagonale bildenden Schalter S3 und S2 geöffnet werden. In dieser ersten Phase erfolgt ein Stromfluß vom Eingang der Vollbrückenschaltung über den ersten Schalter, den aus dem Serienresonanzkreis und der Gasentladungslampe LA bestehenden Lastkreis sowie den Schalter S4. Dabei wird einer der beiden Schalter, beispielsweise der Schalter S1 permanent geschlossen, während der Schalter S4 hochfrequent getaktet wird. Bei gleichbleibender Schaltfrequenz des Schalters S4 wird durch Veränderung des Tastverhältnisses die der Lampe LA zugeführte Leistung erhöht oder reduziert. In einer zweiten Phase werden dann die Schalter S1 und S4 der ersten Brückendiagonalen geöffnet, während nun in analoger Weise die Schalter S3 und S2 der zweiten Brückendiagonale aktiviert werden, d.h. der Schalter S3 wird permanent geschlossen, während der Schalter S2 mit einem der gewünschten Leistung entsprechenden Tastverhältnis hochfrequent taktet. Das Wechseln zwischen den beiden Brückendiagonalen hat zur Folge, daß die Richtung des Stroms durch die Lampe LA permanent wechselt, wodurch Quecksilberablagerungen an einer Elektrode vermieden werden und die Lebensdauer der Lampe erhöht wird. Die Steuerung der Vollbrückschaltung wird durch die Steuerschaltung 6 übernommen, der zum einen ein der gewünschten Lampenhelligkeit entsprechender Sollwert I_{SOLL} und zum anderen die über den Shunt-Widerstand R abfallende Spannung über die Eingangsleitung 7 als Istwert zugeführt wird. Entsprechend dem Vergleichsergebnis zwischen Istwert und Sollwert erzeugt die Steuerschaltung 6 Steuerbefehle, die über die Leitungen 8₁ bis 8₄ den beiden Treiberschaltungen T1 und T2 zugeführt werden, die wiederum die Steuerbefehle in entsprechende Signale zum Ansteuern der Gates der vier Feldeffekttransistoren S1 bis S4 umsetzen.

Der getaktete Schalter der jeweils aktiven Brückendiagonalen wird mit einer Frequenz von ca. 20 bis 50 kHz geöffnet und geschlossen. Aufgrund dieser Hochfrequenztaktung fließen parasitäre Ströme über die Lampenleitungs-Kapazitäten, welche eine genaue Regelung der Lampenhelligkeit insbesondere bei sehr niedrigen Dimmwerten unmöglich machen, mit der Folge, daß bei sehr niedrigen Dimmwerten ein unerwünschtes, für das Auge merkliches Flackern der Lampenhelligkeit auftritt.

Eine andere Schaltung zur Ansteuerung ist aus der EP 0 633 711 A1 bekannt. Diese Schaltung weist wiederum einen Vollbrückenschaltung auf, zu der die Lampe in Last geschaltet ist. Die Steuerung der Lampenhelligkeit erfolgt nunmehr allerdings nicht durch eine Variation der Ansteuerfrequenz, sondern durch ein Steuern des der Vollbrückenschaltung zugeführten Stroms. Hierzu ist am Eingang der Vollbrückenschaltung eine regelbare Konstantstromquelle in Form eines Transistors angeordnet, der von einer Steuerschaltung in geeigneter Weise angesteuert wird. Die Schaltelemente der Vollbrückenschaltung werden in diesem Fall lediglich derart angesteuert, das eine regelmäßige Richtungsänderung des Stromflusses erfolgt.

Bei dieser bekannten Schaltungsanordnung kann zwar der der Vollbrückenschaltung zugeführte Strom auf sehr niedrige Werte herabgeregelt werden, da allerdings die Konstantstromquelle am Eingang der Vollbrückenschaltung angeordnet ist, ist die Genauigkeit bei der Regelung des Lampenstroms selbst begrenzt. Ferner können bei dieser bekannten Variante an dem als Konstantstromquelle verwendeten Transistor verhältnismäßig hohe Verlustströme auftreten.

Es ist daher Aufgabe der vorliegenden Erfindung, ein elektronisches Vorschaltgerät mit einer Vollbrückenschaltung anzugeben, welches ein Dimmen der Gasentladungslampe über einen sehr weiten Bereich ermöglicht. Insbesondere sollen Flackererscheinungen bei sehr niedrigen Dimmwerten vermieden werden.

Die Aufgabe wird durch ein elektronisches Vorschaltgerät, welches die Merkmale des Anspruches 1 aufweist, sowie durch Verfahren zur Steuerung der Helligkeit einer Gasentladungslampe gemäß Anspruch 11 gelöst. Das erfindungsgemäße elektronische Vorschaltgerät weist eine mit einer Gleichspannung gespeiste Vollbrückenschaltung auf, wobei die Gasentladungslampe als Last dieser Vollbrückenschaltung geschaltet ist. Eine Steuerschaltung schaltet jeweils abwechselnd eine Brückendiagonale der Vollbrückenschaltung ein und die andere Brückendiagonale aus. Erfindungsgemäß wird vorgeschlagen, daß die beiden Brückendiagonalen jeweils eine regelbare Konstantstromquelle zur Regelung des Lampenstroms aufweisen. In diesem Fall kann während der Einschaltzeit einer Brückendiagonalen auf ein hochfrequentes Takten eines Schalters verzichtet werden. Statt dessen wird die Lampe während der Einschaltzeit einer Brückendiagonalen mit einem geregelten Gleichstrom betrieben, wodurch das Problem der parasitären Ströme aufgrund der hochfrequenten Schaltvorgänge vermieden wird. Dadurch wird erreicht, daß auch bei sehr niedrigen Helligkeitswerten sehr genau auf einen konstanten Lampenstrom geregelt werden kann und somit ein Flackern der Lampe unterdrückt wird. Das niederfrequente Umschalten zwischen den. beiden Brückendiagonalen wird beibehalten und erfolgt vorzugsweise mit einer Frequenz von mehr als 100 Hz, also mit einer Frequenz über der Wahrnehmungsschwelle des menschlichen Auges, insbesondere mit einer Frequenz zwischen 700 Hz und 2000 Hz. Darüber hinaus besteht die Möglichkeit, bei einem Lampenbetrieb bei sehr niedriger Helligkeit auf das Umschalten zwischen den beiden Brückendiagonalen zu verzichten, da die durch den kleinen Lampenstrom verursachte Quecksilberwanderung minimal ist und durch die im Lampenplasma stattfindende natürliche Diffusion ausgeglichen wird.

Um Verlustleistungen weitestgehend zu vermeiden, ist anzustreben, daß der Spannungsabfall über die regelbaren Konstantstromquellen, die auch als Transistor-Präzisionsstromquellen bezeichnet werden, möglichst gering ist. Gemäß einem ersten bevorzugten Ausführungsbeispiel weist daher das erfindungsgemäße Vorschaltgerät eine steuerbare Glättungsschaltung zum Erzeugen einer der Vollbrückenschaltung zugeführten veränderbaren Gleichspannung auf. Darüber hinaus ist eine Regelschaltung vorgesehen, welche die über die regelbare Konstantstromquelle der jeweils aktiven Brückendiagonalen abfallende Spannung erfaßt und die Glättungsschaltung derart ansteuert, daß diese erfaßte Spannung im wesentlichen einem vorgegebenen Sollwert entspricht. In diesem Fall kann die Glättungsschaltung aus zwei in Serie geschalteten Schaltreglern bestehen, wobei der erste Schaltregler vorzugsweise ein Hochsetzsteller und der zweite Schaltregler vorzugsweise ein Tiefsetzsteller ist. Die Regelschaltung steuert dabei lediglich den Tiefsetzsteller in der gewünschten Art und Weise an. Alternativ dazu kann die Glättungsschaltung auch durch einen von der Regelschaltung angesteuerten Buck-Boost-Converter gebildet werden.

Ein zweites bevorzugtes Ausführungsbeispiel des erfindungsgemäßen elektronischen Vorschaltgeräts besteht darin, daß die Gasentladungslampe Bestandteil eines als Last der Vollbrückenschaltung geschalteten Resonanzkreises ist. In einem ersten Betriebsmodus, der bei niedriger Lampenhelligkeit Verwendung findet, erfolgt die Regelung des Lampenstroms wie zuvor beschrieben durch die beiden regelbaren Konstantstromquellen der Brückendiagonalen, wobei die Induktivität in diesem Fall aufgrund des Gleichstromes nicht wirksam ist, sondern nur deren ohmscher Gleichstromwiderstand. In einem zweiten Betriebsmodus hingegen bei hoher Lampenhelligkeit erfolgt die Steuerung der der Lampe zugeführten Leistung durch Veränderung des Tastverhältnisses bei konstanter hoher Frequenz. Das heißt in diesem zweiten Betriebsmodus wird die Regelung des Lampenstroms durch die regelbaren Konstantstromquellen unterdrückt und es erfolgt wiederum ein reines Takten der Schalter. In diesem Fall ist es nicht notwendig, daß eine Regelung der von der Glättungsschaltung der Vollbrückenschaltung zugeführten Gleichspannung erfolgt, da die regelbare Gleichspannung lediglich bei den geringeren Lampenhelligkeiten zum Einsatz kommt, hier allerdings aufgrund der geringen Stromstärken die Verluste ohnehin eine untergeordnete Rolle spielen.

Gemäß dem erfindungsgemäßen Verfahren zur Steuerung der Helligkeit nach Anspruch 11 wird während der Einschaltzeit einer Brückendiagonalen der Strom durch die Gasentladungslampe durch eine der entsprechenden Brückendiagonalen jeweils zugeordnete einstellbare Konstantstromquelle geregelt. Gemäß einer Weiterentwicklung des Verfahrens nach Anspruch 13 kommen die beiden oben genannten Betriebsmodi zum Einsatz, wobei die Gasentladungslampe in dem ersten Betriebsmodus bei niedriger Lampenhelligkeit mit einer geregelten Gleichspannung und in einem zweiten Betriebsmodus bei hoher Lampenhelligkeit mit einem dem Tastverhältnis entsprechenden Gleichstrom mit überlagertem Rippelstrom betrieben wird.

Im folgenden soll die Erfindung anhand der beiliegenden Zeichnungen näher erläutert werden. Es zeigen:
Fig. 1 ein erstes Ausführungsbeispiel einer erfindungsgemäßen Vollbrückenschaltung;
Fig. 2 ein Blockschaltbild eines ersten Vorschaltgerätes, bei dem die in Fig. 1 dargestellte Vollbrückenschaltung zur Anwendung kommt;
Fig. 3 ein Blockschaltbild eines zweiten Vorschaltgeräts, bei dem die in Fig. 1 dargestellte Vollbrückenschaltung zur Anwendung kommt;
Fig. 4 ein zweites Ausführungsbeispiel einer erfindungsgemäßen Vollbrückenschaltung;
Fig. 5 ein Blockschaltbild eines elektronischen Vorschaltgerätes, bei dem die in Fig. 4 dargestellte Vollbrückenschaltung zur Anwendung kommt; und
Fig. 6 eine bekannte Vollbrückenschaltung.

Die Anordnung der vier Feldeffekttransistoren S1 bis S4 der in Fig. 1 dargestellten Vollbrücke ist identisch zu der bekannten Anordnung aus Fig. 6. Wiederum wird an den Eingang der Vollbrückenschaltung eine Gleichspannung U_{BUS} angelegt, den Ausgang der Vollbrückenschaltung bildet ein mit Masse verbundener Shunt-Widerstand R. Als Last ist nunmehr jedoch lediglich die Gasentladungslampe LA geschaltet, die Elemente eines Resonanzkreises sind bei dem ersten Ausführungsbeispiel nicht mehr vorhanden. Ein Umschalten zwischen den beiden Brückendiagonalen erfolgt wiederum durch die beiden Treiberschaltungen T1 und T2, welche die vier Feldeffekttransistoren S1 bis S4 in geeigneter Weise ansteuern. Die Regelung der Lampenhelligkeit erfolgt nun allerdings nicht mehr durch ein entsprechendes Ein- und Ausschalten der Schalter S1 bis S4 durch die Treiberschaltungen T1 und T2, sondern durch Ansteuern der in den Brückendiagonalen angeordneten Feldeffekttransistoren S2 und S4 als regelbare Konstantstromquellen. Dazu werden diese beiden Feldeffekttransistoren S2, S4 von jeweils einem Operationsverstärker OP1 bzw. OP2 in ihrem Aussteuerbereich betrieben. Sie bilden damit einen Widerstand, der mit der Lampe LA in Serie geschaltet ist und auf diese Weise einen Arbeitspunkt für die Lampe LA definiert.

Die regelbaren Konstantstromquellen, bzw. die beiden Transistor-Präzisionsstromquellen werden also durch die beiden unteren Feldeffekttransistoren S2 und S4 der beiden Halbbrücken sowie die beiden jeweils den entsprechenden Feldeffekttransistoren S2 bzw. S4 ansteuernden Operationsverstärker OP1 bzw. OP2 gebildet. Über eine Rückkopplungsleitung 9₁ bzw. 9₂ wird der durch den jeweiligen Feldeffekttransistor S2 oder S4 fließende Strom dem Operationsverstärker OP1, OP2 als Istwert zugeführt, das zweite Eingangssignal bildet ein der gewünschten Lampenhelligkeit entsprechender Sollwert I_{SOLL}, der beispielsweise den beiden Operationsverstärkern OP1, OP2 durch eine Dimmschaltung oder dergleichen zugeführt werden kann. Die beiden Operationsverstärker OP1 und OP2 wirken als Regler, die den durch die beiden Feldeffekttransistoren S2 bzw. S4 fließenden Strom auf einem dem Sollwert I_{SOLL} entsprechenden Wert einstellen.

Den beiden Treiberschaltungen T1 und T2 werden die zum Umschalten zwischen den beiden Brückendiagonalen benötigten Steuerbefehle in gewohnter Weise durch eine (nicht dargestellte) Steuerschaltung zugeführt. Auch hier erfolgt ein niederfrequentes Wechseln zwischen den beiden Brückendiagonalen, um die sich bei einem einseitigen Gleichstrombetrieb ergebende Quecksilberwanderung in der Lampe LA zu reduzieren.

Da die Regelung des Lampenstroms und damit der Lampenhelligkeit durch die beiden regelbare Konstantstromquellen erfolgt, kann auf den Einsatz einer strombegrenzenden Induktivität verzichtet werden. Um allerdings die Verlustleistungen an den beiden Feldeffekttransistoren S2 und S4 der beiden regelbaren Konstantstromquellen möglichst gering zu halten, sollte die an ihnen abfallende Spannung relativ gering sein. Gleichzeitig sollte sie jedoch einen gewissen Mindestwert haben, um zu gewährleisten, daß die beiden Feldeffekttransistoren S2 und S4 in ihrem linearen Bereich betrieben werden um somit eine effektive Regelung des Stroms zu ermöglichen.

Dies kann dadurch erreicht werden, daß der Vollbrückenschaltung eine Gleichspannung U_{BUS} zugeführt wird, die nur geringfügig höher als die über die Gasentladungslampe LA fallende Spannung ist, da der Überschuß der Gleichspannung U_{BUS} zwangsläufig an den beiden Transistoren S2 bzw. S4 abfällt. Aus diesem Grund weist das Vorschaltgerät ferner eine Regelschaltung 1 auf, der über die beiden Eingangsleitungen 10₁ bzw. 10₂ die über den Feldeffekttransistor S2 oder S4 der jeweils aktiven Brückendiagonale abfallende Spannung als Istwert zugeführt wird. Dieser Istwert wird mit einem Sollwert I_{FETsoll}, der dem Wert entspricht, der eine besonders effektive Stromregelung ermöglicht, verglichen. Auf der Grundlage dieses Vergleichs erzeugt die Regelschaltung 1 ein Steuersignal, welches zur Regelung der Gleichspannung U_{BUS} verwendet wird.

Dies ist in Fig. 2 dargestellt, welche das Blockschaltbild eines Vorschaltgeräts zeigt. Den Eingang des Vorschaltgeräts bildet eine mit einer Wechselspannungsquelle verbundene Gleichrichterschaltung 11, beispielsweise ein Vollbrückengleichrichter, die einem ersten Schaltregler 3 eine gleichgerichtete Wechselspannung U₀ zuführt. Dieser erste Schaltregler 3 wird durch einen Hochsetzsteller gebildet, der eine hohe Zwischenkreisspannung U_{Z} erzeugt, die einem zweiten Schaltregler 4 zugeführt wird. Dieser zweite Schaltregler 4 ist ein Tiefsetzsteller, der die hohe Zwischenkreisspannung U_{Z} auf den benötigten niedrigeren Wert für die Gleichspannung U_{BUS} herabsetzt. Mit dem Bezugszeichen 2 ist die in Fig. 1 dargestellte Vollbrückenschaltung bezeichnet.

Wie in Fig. 2 dargestellt, steuert die Regelschaltung 1 den Tiefsetzsteller 4 an, und zwar in einer Art und Weise, daß dieser eine Gleichspannung U_{BUS} erzeugt, welche wie vorgesehen nur knapp oberhalb der Lampenspannung LA liegt, so daß die über die beiden Transistoren S2 bzw. S4 abfallende Spannung dem Sollwert U_{FETsoll} entspricht. Alternativ dazu bestünde auch die Möglichkeit, den Spannungsabfall über die Gasentladungslampe LA zu messen und auf Grundlage dieses Werts ein Regelsignal zum Ansteuern des Tiefsetzstellers zu erzeugen.

Eine weitere Möglichkeit ist in Fig. 3 dargestellt. Hier wird die Glättungsschaltung zum Erzeugen der Gleichspannung U_{BUS} nicht durch zwei in Serie geschaltete Schaltregler erzeugt, sondern durch einen Buck-Boost-Converter 5, in dem die Funktionen der in Fig. 2 dargestellten Schaltregler 3 und 4 in einer Schaltung vereinigt sind. Diese Integration ist möglich, da die Anforderungen an die Regelgeschwindigkeit der Glättungsschaltung relativ gering sind und somit nicht das Entstehen von Oberwellen am Eingang des Vorschaltgeräts aufgrund schneller Änderungen von Frequenz und/oder Tastverhältnis zu befürchten ist.

Die erfindungsgemäße Regelung des Lampenstroms durch die beiden regelbaren Konstantstromquellen hat neben der Unterdrückung von Flackererscheinungen auch zur Folge, daß bei einem Einschalten der Lampe LA bei niedriger Lampenhelligkeit kein Blitz auftreten kann, da der Strom aufgrund der beiden regelbaren Konstantstromquellen von Anfang an auf den gewünschten Wert begrenzt ist. Somit findet ein Durchzünden der Lampe LA bei einem Strom statt, der den geringstmöglichen Wert für die Auslösung des Zündvorganges hat. Um die hierfür benötigte Zündspannung bereitzustellen, wird der Tiefsetzsteller 4 oder der Buck-Boost-Converter derart angesteuert, daß er eine maximale Ausgangsspannung, welche für die Zündung ausreichend ist, bereitstellt. Eine andere Möglichkeit besteht in der Verwendung einer Zündspule. Mit dem erfindungsgemäßen elektronischen Vorschaltgerät ist es möglich, die Gasentladungslampe auf 1/1000 ihrer maximalen Helligkeit zu dimmen und zu zünden, ohne daß dabei eine Flackererscheinung bzw. ein Einschaltblitz auftritt. Vorteilhaft ist ferner, daß die Lampenverdrahtung keinen Einfluß auf den Dimmbetrieb hat. Dies deshalb, da nach wie vor mit einer niedrigen Frequenz umgeschaltet wird, allerdings auf das hochfrequente Takten von Schaltern verzichtet wird und somit durch diesen "Quasi-Gleichstrom" kein Einfluß der Verdrahtungsimpedanzen besteht. Die niederfrequente Umpolfrequenz, d.h. der Wechsel zwischen den beiden Brückendiagonalen sollte dabei zumindest etwas über der Frequenz liegen, die vom Auge noch wahrgenommen wird, also zumindest oberhalb von 100 Hz. Besonders vorteilhaft wird eine Frequenz zwischen 700 Hz und 2000 Hz gewählt.

Ein zweites Ausführungsbeispiel der erfindungsgemäßen Vollbrückenschaltung ist in Fig. 4 dargestellt. Dieses unterscheidet sich zum einen darin, daß die Gasentladungslampe LA nun wiederum Bestandteil eines aus einer Induktivität L und einem Kondensator C bestehenden Resonanzkreises ist, der als Last der Vollbrückenschaltung geschaltet ist, und zum anderen darin, daß auf den in Fig. 1 beschriebenen Regler 1 zum Regeln der Gleichspannung U_{BUS} verzichtet wird. In diesem Fall wird der Vollbrückenschaltung 2 eine in ihrer Höhe konstante Gleichspannung U_{BUS} zugeführt, wie dies schematisch in Fig. 5 dargestellt ist. Das in dieser Figur 5 dargestellte elektronische Vorschaltgerät weist nunmehr die Gleichrichterschaltung, einen Hochsetzsteller 3 sowie die Vollbrückenschaltung 2 auf.

Wie auch in Fig. 1 sind bei der in Fig. 4 dargestellten Vollbrückenschaltung die beiden aus den Operationsverstärkern OP1 und OP2 sowie den dazugehörigen Feldeffekttransistoren S2 und S4 bestehenden regelbaren Konstantstromquellen vorgesehen. Aufgrund der in ihrer Höhe konstanten Gleichspannung U_{BUS} besteht nun allerdings die Gefahr, daß bei hohen Lampenströmen, also bei hoher Helligkeit, die sich über den beiden Transistoren S2 und S4 ergebende Verlustleistung auf ein unzulässiges Maß ansteigt.

Um dies zu vermeiden, wird daher bei dem in Fig. 4 dargestellten Ausführungsbeispiel abhängig von der zu erzielenden Lampenhelligkeit zwischen zwei unterschiedlichen Betriebsmodi unterschieden, wobei in dem Bereich niedriger Lampenhelligkeit die Ansteuerung der Lampe LA in gleicher Weise wie in Fig. 1 erfolgt, d.h. während der Einschaltzeit einer der beiden Brückendiagonalen wird der Lampe ein durch die entsprechende regelbare Konstantstromquelle geregelter Gleichstrom zugeführt. Aufgrund der bei diesen Helligkeitswerten niedrigen Ströme, spielen die an den beiden Transistoren S2 und S4 auftretenden Verlustleistungen nur eine untergeordnete Rolle, so daß der Verzicht auf die Regelung der Gleichspannung U_{BUS} in Kauf genommen werden kann.

Bei einem Lampenbetrieb mit hoher Helligkeit wird hingegen die Funktion der beiden regelbaren Konstantstromquellen unterdrückt und die vier Transistoren S1 bis S4 werden wie auch bei dem in Fig. 6 dargestellten bekannten Verfahren angesteuert. D.h., mit einer relativ niedrigen Frequenz wird zwischen den beiden Brückendiagonalen gewechselt, wobei während der Einschaltzeit einer Brückendiagonale einer der beiden Transistoren hochfrequent getaktet wird, so daß die Lampe mit einem Gleichstrom, dem ein hochfrequenter Rippelstrom überlagert ist, betrieben wird. Um in dieser Betriebsart eine Helligkeitssteuerung zu erzielen, ist eine Ansteuerung mit variablem Tastverhältnis notwendig, die Induktivität L bildet in dieser Betriebsart die strombegrenzende Impedanz in Serie zur Lampe. In diesem zweiten Betriebsmodus ist wieder die Steuerschaltung 6 für die Steuerung der Lampenhelligkeit verantwortlich und übermittelt über die Leitungen 8₁ bis 8₄ die entsprechenden Steuerbefehle an die Treiberschaltungen T1 und T2, welche dementsprechend die vier Transistoren S1 bis S4 ansteuern.

Bei den hohen Helligkeitswerten des zweiten Betriebsmodus spielen die Leitungskapazitäten und Leitungsinduktivitäten trotz der hohen Schaltfrequenz keine Rolle, weil sie relativ zum Lampenstrom zu vernachlässigen sind und deshalb die Regelvorgänge nicht stören. Auch die Gefahr des Auftretens von Flackererscheinungen ist bei diesen hohen Helligkeiten nicht gegeben. Bei niedrigen Helligkeitswerten besteht wiederum das aufgrund der Stromregelung ideale Zündverhalten, mit dem das Auftreten von Lichtblitzen unterdrückt wird. Wiederum ist ein Dimmen bis zu 1/1000 der maximalen Lampenhelligkeit möglich.

Das erfindungsgemäße Konzept zeichnet sich somit dadurch aus, daß ein. Lampenbetrieb realisiert wird, mit dem ein Dimmen über eine sehr weiten Helligkeitsbereich ermöglicht wird. Darüber hinaus ist die Möglichkeit gegeben, die Lampe auch bei sehr niedrigen Helligkeitswerten zu starten, ohne daß unangenehm empfundene Lichtblitze entstehen.

## Patentansprüche

1. Elektronisches Vorschaltgerät zum Steuern des Betriebsverhaltens und der Helligkeit einer Gasentladungslampe (LA), mit einer mit Gleichspannung (U_{BUS}) gespeisten Vollbrückenschaltung,
wobei die Gasentladungslampe (LA) als Last der Vollbrückenschaltung geschaltet ist und eine Steuerschaltung (T1, T2) abwechselnd jeweils eine Brückendiagonale einschaltet und die andere Brückendiagonale der Vollbrücke ausschaltet,
**dadurch gekennzeichnet,**
**dass** die beiden Brückendiagonalen jeweils eine regelbare Konstantstromquelle (OP1, OP2, S2, S4) zur Regelung des Lampenstroms aufweisen.

2. Elektronisches Vorschaltgerät nach Anspruch 1,
**dadurch gekennzeichnet,**
**dass** der von der Steuerschaltung (T1, T2) durchgeführte Wechsel zwischen den beiden Brückendiagonalen mit einer Frequenz von mehr als 100 Hz erfolgt.

3. Elektronisches Vorschaltgerät nach Anspruch 2,
**dadurch gekennzeichnet,**
**dass** der von der Steuerschaltung (T1, T2) durchgeführte Wechsel zwischen den beiden Brückendiagonalen mit einer Frequenz zwischen 700 Hz und 2000 Hz erfolgt.

4. Elektronisches Vorschaltgerät nach einem der Ansprüche 1 bis 3,
**dadurch gekennzeichnet,**
**dass** bei einem Lampenbetrieb bei niedriger Helligkeit lediglich eine einzige Brückendiagonale eingeschaltet ist.

5. Elektronisches Vorschaltgerät nach einem der vorherigen Ansprüche,
**gekennzeichnet durch**
eine mit einer gleichgerichteten Wechselspannung (U₀) gespeiste steuerbare Glättungsschaltung (3, 5, 5) zum Erzeugen der der Vollbrückenschaltung (2) zugeführten Gleichspannung (I_{BUS})
sowie **durch** eine Regelschaltung (1) zum Erfassen der über die regelbare Konstantstromquelle der jeweils eingeschalteten Brückendiagonalen abfallenden Spannung (U_{FET}) und Ansteuern der Glättungsschaltung derart, daß die über die regelbare Konstantstromquelle abfallende Spannung (U_{FET}) im wesentlichen einem vorgegebenen Sollwert (U_{FETsoll}) entspricht.

6. Elektronisches Vorschaltgerät nach Anspruch 5,
**dadurch gekennzeichnet,**
**dass** die Glättungsschaltung durch einen mit der gleichgerichteten Wechselspannung gespeisten ersten Schaltregler (3) zum Erzeugen einer Zwischenkreisspannung (U_{Z}) sowie einen zu dem ersten Schaltregler (3) in Serie geschalteten und von der Regelschaltung (1) angesteuerten zweiten Schaltregler (4) gebildet wird.

7. Elektronisches Vorschaltgerät nach Anspruch 6,
**dadurch gekennzeichnet,**
**dass** der erste Schaltregler (3) ein Hochsetzsteller ist.

8. Elektronisches Vorschaltgerät nach Anspruch 6 oder 7,
**dadurch gekennzeichnet,**
**dass** der zweite Schaltregler (4) ein Tiefsetzsteller ist.

9. Elektronisches Vorschaltgerät nach Anspruch 5,
**dadurch gekennzeichnet,**
**dass** die Glättungsschaltung durch einen Buck-Boost-Converter (5) gebildet wird.

10. Elektronisches Vorschaltgerät nach einem der Ansprüche 1 bis 4,
**dadurch gekennzeichnet,**
**dass** die Gasentladungslampe (LA) Bestandteil eines als Last der Vollbrückenschaltung geschalteten Resonanzkreises (L, C) ist,
wobei in einem ersten Betriebsmodus bei niedriger Lampenhelligkeit die Regelung des Lampenstroms durch die regelbare Konstantstromquelle der eingeschalteten Brückendiagonalen erfolgt, während in einem zweiten Betriebsmodus bei hoher Lampenhelligkeit dem Resonanzkreis (L, C) eine Wechselspannung mit konstanter Frequenz aber mit veränderbarem Tastverhältnis zugeführt wird.

11. Verfahren zur Steuerung der Helligkeit einer Gasentladungslampe (LA), die als Last einer Vollbrückenschaltung geschaltet ist, wobei abwechselnd jeweils eine Brückendiagonale einschaltet und die andere Brückendiagonale der Vollbrücke ausschaltet ist,
**dadurch gekennzeichnet,**
**dass** während der Einschaltzeit einer Brückendiagonalen der Strom durch die Gasentladungslampe (LA) durch eine der entsprechenden Brückendiagonalen jeweils zugeordnete einstellbare Konstantstromquelle geregelt wird.

12. Verfahren nach Anspruch 11,
**dadurch gekennzeichnet,**
**dass** der Vollbrückenschaltung eine regelbare Gleichspannung (U_{BUS}) zugeführt wird, die um einen vorgegebenen Wert oberhalb der Lampenspannung (U_{LA}) liegt.

13. Verfahren nach Anspruch 11 oder 12,
**dadurch gekennzeichnet,**
**dass** nur bei niedriger Lampenhelligkeit in einem ersten Betriebsmodus während der Einschaltzeit einer Brückendiagonalen der Strom durch die Gasentladungslampe (LA) durch die einstellbare Konstantstromquelle geregelt wird und bei hoher Lampenhelligkeit in einem zweiten Betriebsmodus die Gasentladungslampe (LA) mit einer in ihrem Tastverhältnis veränderbaren Wechselspannung betrieben wird.

14. Verfahren nach einem der Ansprüche 11 bis 13,
**dadurch gekennzeichnet,**
**dass** der Wechsel zwischen den beiden Brückendiagonalen mit einer Frequenz von mehr als 100 Hz erfolgt.

15. Verfahren nach Anspruch 14,
**dadurch gekennzeichnet,**
**dass** der Wechsel zwischen den beiden Brückendiagonalen mit einer Frequenz zwischen 700 Hz und 2000 Hz erfolgt.

16. Verfahren nach einem der Ansprüche 11 bis 15,
**dadurch gekennzeichnet,**
**dass** bei einem Lampenbetrieb bei niedriger Helligkeit lediglich eine einzige Brückendiagonale eingeschaltet ist.

## Claims

1. Electronic ballast for the control of the operating behaviour and the brightness of a gas discharge lamp (LA), having a full bridge circuit fed with d.c. voltage (U_{BUS}), the gas discharge lamp (LA) being connected as load of the full bridge circuit and a control circuit (T1, T2) in each case switching on one bridge diagonal and switching off the other bridge diagonal of the full bridge, alternatingly,
**characterised in that**,
the two bridge diagonals have each a regulatable constant current source (OP1, OP2, S2, S4) for the regulation of the lamp current.

2. Electronic ballast according to claim 1,
**characterised in that**,
the change-over between the two bridge diagonals carried out by the control circuit (T1, T2) is effected with a frequency of more than 100 Hz.

3. Electronic ballast according to claim 2,
**characterised in that**,
the change-over between the two bridge diagonals carried out by the control circuit (T1, T2) is effected with a frequency between 700 Hz and 2000 Hz.

4. Electronic ballast according to any of claims 1 to 3,
**characterised in that**,
in the case of a lamp operation at low brightness, only one single bridge diagonal is switched on.

5. Electronic ballast according to any preceding claim,
**characterised by**
a controllable smoothing circuit (3, 5, 5), fed with a rectified a.c. voltage (U₀), for the generation of the d.c. voltage (U_{BUS}) delivered to the full bridge circuit (2),
and by a regulation circuit (1) for the detection of the voltage (U_{FET}) dropping via the regulatable constant current source of the respective switched-on bridge diagonal, and control of the smoothing circuit such that the voltage (U_{FET}) dropping via the regulatable constant current source in substance corresponds to a predetermined desired value (U_{FETSoll}).

6. Electronic ballast according to claim 5,
**characterised in that**,
the smoothing circuit is formed by means of a first switching regulator (3), fed with the rectified a.c. voltage, for the generation of an intermediate circuit voltage (U_{Z}), and a second switching regulator (4), connected in series to the first switching regulator (3) and controlled by the regulation circuit (1).

7. Electronic ballast according to claim 6,
**characterised in that**,
the first switching regulator (3) is an up-converter.

8. Electronic ballast according to claim 6 or 7,
**characterised in that**,
the second switching regulator (4) is down-converter.

9. Electronic ballast according to claim 5,
**characterised in that**,
the smoothing circuit is constituted by means of a buck-boost converter (5).

10. Electronic ballast according to any of claims 1 to 4,
**characterised in that**,
the gas discharge lamp (LA) is component of a resonance circuit (L, C) connected as load of the full bridge circuit,
wherein in a first operational mode at low lamp brightness the regulation of the lamp current is effected by means of the regulatable constant current source of the switched-on bridge diagonal, whilst in a second operational mode at high lamp brightness there is delivered to the resonance circuit (L, C) an a.c. voltage having constant frequency but having variable duty ratio.

11. Method for the control of the brightness of the gas discharge lamp (LA), which is connected as load of a full bridge circuit, wherein in each case one bridge diagonal is switched on and the other bridge diagonal of the full bridge is switched off, alternatingly,
**characterised in that**,
during the switch-on time of one bridge diagonal the current through the gas discharge lamp (LA) is regulated by an adjustable constant current source associated with the bridge diagonal concerned.

12. Method according to claim 11,
**characterised in that**,
a regulatable d.c. voltage (U_{BUS}) is delivered to the full bridge circuit, which voltage lies around a predetermined value above the lamp voltage (U_{LA}).

13. Method according to claim 11 or 12,
**characterised in that**,
only at low lamp brightness in a first operational mode is the current through the gas discharge lamp (LA), during the switch-on time of one bridge diagonal, regulated by means of the adjustable constant current source, and at high lamp brightness in a second operational mode, the gas discharge lamp (LA) is operated with an a.c. voltage alterable in its duty ratio.

14. Method according to any of claims 11 to 13,
**characterised in that**,
the change-over between the two bridge diagonals is effected with a frequency of more than 100 Hz.

15. Method according to claim 14,
**characterised in that**,
the change-over between the two bridge diagonals is effected with a frequency between 700 Hz and 2000 Hz.

16. Method according to any of claims 11 to 15,
**characterised in that**,
with a lamp operation at low brightness, only a single bridge diagonal is switched on.

## Revendications

1. Ballast électronique pour commander le comportement en fonctionnement et la luminosité d'une lampe à décharge gazeuse (LA), comportant un circuit en pont intégral alimenté en tension continue (U_{BUS}),
la lampe à décharge gazeuse (LA) étant montée en tant que charge du circuit en pont intégral et un circuit de commande (T1, T2) connectant une diagonale du pont et déconnectant l'autre diagonale du pont intégral de façon alternative,
**caractérisé en ce que** les deux diagonales du pont comportent chacune une source de courant constant réglable (OP1, OP2, S1, S2) destinée à réguler le courant de la lampe.

2. Ballast électronique selon la revendication 1, **caractérisé en ce que** la commutation, réalisée par le circuit de commande (T1, T2), entre les deux diagonales du pont est effectuée avec une fréquence de plus de 100 Hz.

3. Ballast électronique selon la revendication 2, **caractérisé en ce que** la commutation, réalisée par le circuit de commande (T1, T2), entre les deux diagonales du pont est effectuée à une fréquence comprise entre 700 Hz et 2000 Hz.

4. Ballast électronique selon l'une des revendications 1 à 3, **caractérisé en ce qu'**une seule diagonale du pont est connectée lorsque la lampe fonctionne avec une faible luminosité.

5. Ballast électronique selon l'une des revendications précédentes, **caractérisé**
**par** un circuit de lissage commandé (3, 5, 5), alimenté avec une tension alternative redressée (U₀) pour générer la tension continue (U_{BUS}) appliquée au circuit en pont intégral (2) et
par un circuit de régulation (1) destiné à déterminer la tension (U_{FET}) aux bornes de la source de courant constant réglable de la diagonale connectée du pont et à commander le circuit de lissage de telle sorte que la tension (U_{FET}) aux bornes de la source de courant constant réglable corresponde sensiblement une valeur de consigne (U_{FETSOLL}) prédéterminée.

6. Ballast électronique selon la revendication 5, **caractérisé en ce que** le circuit de lissage est formé par un premier régulateur de commutation (3), alimenté avec la tension alternative redressée pour générer une tension de circuit intermédiaire (U_{z}), ainsi que par un deuxième régulateur de commutation (4), monté en série avec le premier régulateur de commutation (3) et commandé par le circuit de régulation (1).

7. Ballast électronique selon la revendication 6, **caractérisé en ce que** le premier régulateur de commutation (3) est un survolteur.

8. Ballast électronique selon la revendication 6 ou 7, **caractérisé en ce que** le deuxième régulateur de commutation (4) est un abaisseur de tension.

9. Ballast électronique selon la revendication 5, **caractérisé en ce que** le circuit de lissage est formé par un convertisseur Buck-Boost (5).

10. Ballast électronique selon l'une des revendications 1 à 4, **caractérisé en ce que** la lampe à décharge gazeuse (LA) fait partie d'un circuit de résonance (L, C) monté comme charge du circuit en pont intégral,
la régulation du courant de la lampe étant effectuée, dans un premier mode de fonctionnement avec une luminosité de lampe faible, par la source de courant constant réglable de la diagonale de pont connectée tandis que, dans un deuxième mode de fonctionnement avec une luminosité de lampe élevée, une tension alternative de fréquence constante mais de rapport cyclique variable est appliquée au circuit de résonance (L, C).

11. Procédé de commande de la luminosité d'une lampe à décharge gazeuse (LA), qui est montée comme charge d'un circuit en pont intégral, une diagonale du pont étant connectée et l'autre diagonale du pont intégral étant déconnectée de façon alternative,
**caractérisé en ce que** le courant circulant dans la lampe à décharge gazeuse (LA) est régulé par une source de courant constant réglable associée à la diagonale de pont correspondante pendant le temps de connexion de la diagonale du pont.

12. Procédé selon la revendication 11, **caractérisé en ce qu'**une tension continue réglable (U_{BUS}), qui est supérieure à la tension de lampe (U_{LA}) d'une valeur prédéterminée, est appliquée au circuit en pont intégral.

13. Procédé selon la revendication 11 ou 12, **caractérisé en ce que** le courant circulant dans la lampe à décharge gazeuse (LA) n'est régulé par la source de courant constant réglable pendant le temps de commutation d'une diagonale du pont que dans un premier mode de fonctionnement à luminosité de lampe faible, la lampe à décharge gazeuse (LA) étant exploitée avec une tension alternative de rapport cyclique variable dans un deuxième mode de fonctionnement avec luminosité de lampe élevée.

14. Procédé selon l'une des revendications 11 à 13, **caractérisé en ce que** la commutation entre les deux diagonales du pont est effectuée avec une fréquence de plus de 100 Hz.

15. Procédé selon la revendication 14, **caractérisé en ce que** la commutation entre les deux diagonales du pont est effectuée à une fréquence comprise entre 700 Hz et 2000 Hz.

16. Procédé selon l'une des revendications 11 à 15, **caractérisé en ce qu'**une seule diagonale du pont est connectée lorsque la lampe fonctionne avec une faible luminosité.
